# EUROPÄISCHE PATENTSCHRIFT

(11) **EP 2 218 561 B1**
(45) Veröffentlichungstag und Bekanntmachung des Hinweises auf die Patenterteilung: **01.06.2011**
(21) Anmeldenummer: 09013021.2
(22) Anmeldetag: 15.10.2009
(51) Int. Cl.: B26D 3/11

(54) **Vorrichtung zum spiralförmigen Schneiden von Obst und hartem Gemüse**
Device for spiral-shaped cutting of fruit and hard vegetables
Dispositif de coupe en forme de spirale de fruits et de légumes durs

(30) Priorität: 12.02.2009 DE 202009001755 U
(43) Veröffentlichungstag der Anmeldung: 18.08.2010
(73) Patentinhaber: GEFU-Küchenboss GmbH & Co. KG, 59889 Eslohe (DE)
(72) Erfinder: Schillheim, Rudolf, 59889 Eslohe-Wenholthausen (DE)
(74) Vertreter: Ostriga, Harald

(56) Entgegenhaltungen:
- US-A1- 2008 307 980

## Beschreibung

Vorrichtungen zum spiralförmigen Schneiden von Obst und hartem Gemüse sind bekannt, siehe z.B. die US 2008/0307980 A1.

Die Erfindung betrifft eine Vorrichtung zum spiralförmigen Schneiden von Obst und hartem Gemüse, wie Äpfel, Rettich, Möhren, Rüben, Gurken, mit mindestens einem als Kegel, Trichter, Konus od. dgl. ausgebildeten Grundkörper, in dessen Mantelfläche wenigstens eine aus Schneidspalt und Messer gebildete Schneideinrichtung angeordnet ist.

Derartige Vorrichtungen sind aus dem druckschriftlich nicht nachweisbaren Stand der Technik allgemein bekannt. Auf nachteilige Weise ist jedoch die Handhabung einerseits relativ schwierig und der Einsatzbereich begrenzt, da damit immer nur spiralförmige Schneidprodukte mit einheitlichen Dicken herstellbar sind. Auch ist es mit der Vorrichtung nach dem Stand der Technik schwierig, endlose spiralförmige Schneidprodukte herzustellen.

Die Aufgabe der Erfindung besteht deshalb darin, eine neue Vorrichtung zum spiralförmigen Schneiden von Obst und hartem Gemüse zu schaffen, welche einen größeren Einsatzbereich und ergonomische Vorteile aufweist.

Die Lösung der Aufgabe ergibt sich aus den Merkmalen des Anspruches 1, insbesondere den Merkmalen des Kennzeichenteils, wonach die Vorrichtung aus zwei bodenseitig im Bereich eines Durchgangsloches miteinander verbundenen, als Kegel, Trichter, Konus od. dgl. ausgebildeten Grundkörpern besteht, welche jeweils mindestens eine Schneideinrichtung aufweisen und dass die Schneidspalte der Vorrichtung unterschiedlich breit sind.

Die erfindungsgemäße Vorrichtung hat den wesentlichen Vorteil, dass mit ihr spiralförmige Schneidprodukte mit unterschiedlichen Dicken herstellbar sind, wobei man lediglich die Vorrichtung drehen und den gegenüberliegenden Schneidkegel in Benutzung nehmen kann.

Noch wesentlicher ist die Tatsache, dass die erfindungsgemäße Vorrichtung in der Lage ist, tatsächlich endlose spiralförmige Schneidprodukte herzustellen, da während des Schneidvorganges lediglich der Mantelbereich eines zu schneidenden Gutes mittels der Schneideinrichtung in spiralförmige Schneidprodukte zerteilt wird und eine mittig durch das Durchgangsloch hindurch sich bewegende Seele des zu schneidenden Gutes die Funktion eines Führungsstiftes übernimmt.

Durch diese führungsstiftartige Seele wird das zu schneidende Gut nicht nur zentriert, sondern darüber hinaus auch während des Schneidvorganges in einer fest definierten Position gehalten, wodurch die Erstellung von Endlosprodukten erst möglich wird.

Darüber hinaus weist eine derartige Vorrichtung auch ergonomische Vorteile auf, da der aus zwei Kegeln, Trichtern oder Konen gebildete Grundkörper in jeder Einsatzstellung auf einer Unterlage sicher lagerbar ist.

Bei einer vorteilhaften Ausführungsform der Erfindung weist darüber hinaus ein als Kegel, Trichter, Konus od. dgl. ausgebildeter Grundkörper zwei gegensinnig angeordnete Schneideinrichtungen in der Mantelfläche auf, die mit einem unterschiedlich breiten Schneidspalt versehen sind.

Diese Ausführungsform hat den zusätzlichen Vorteil, dass bei Ausgestaltung beider Kegel mit jeweils zwei gegensinnig angeordneten Schneideinrichtungen bis zu vier unterschiedlich dicke spiralförmige Schneidprodukte mit einer einzigen Vorrichtung herstellbar sind, wobei lediglich unterschiedliche Drehrichtungen beachtet werden müssen.

Bei einer weiteren, besonders bevorzugten Ausführungsform der Erfindung ist mindestens ein als Kegel, Trichter, Konus od. dgl. ausgebildeter Grundkörper zugleich als Standfuß für die Vorrichtung ausgebildet, wodurch eine sichere Lagerung der Vorrichtung während des Einsatzes möglich ist.

Auch ist es möglich, dass der aus zwei Kegeln, Trichtern, Konen od. dgl. gebildete Grundkörper als einstückiges Kunststoffspritzgussteil ausgebildet ist, wodurch die Herstellungskosten deutlich verringert werden.

Durch die Tatsache, dass der aus zwei Kegeln gebildete Grundkörper zwei gegenüberliegende, laschenartige Griffflächen aufweisen kann, die jeweils die Öffnungsbereiche der Kegel miteinander verbinden, kann bei einer weiteren Ausführungsform die Ergonomie deutlich verbessert werden, da dadurch die Vorrichtung mit Hilfe der Griffflächen gleichzeitig an Handballen und Fingern anliegen kann.

Letztlich kann die erfindungsgemäße Vorrichtung zusätzlich einen als Griffelement dienenden, abnehmbaren Deckel aufweisen, der an der Innenfläche mit in das zu schneidende Produkt eindringenden Vorsprüngen versehen ist, wodurch eine kraftschlüssige Verbindung zwischen dem schneidenden Produkt und dem Griffelement entsteht.

Hierdurch wird die Handhabbarkeit der erfindungsgemäßen Vorrichtung noch weiter deutlich verbessert. Insbesondere ist die Krafteinleitung bzw. die Einleitung der Drehbewegung des zu schneidenden Produktes, über den einen relativ großen Durchmesser aufweisenden Deckel, auf einfachere Weise möglich.

Weitere Vorteile der Erfindung ergeben sich aus den nachfolgenden Ansprüchen sowie der Beschreibung eines Ausführungsbeispieles. Es zeigen:
- Fig. 1: eine Seitenansicht einer Vorrichtung zum sprialförmigen Schneiden von Obst und hartem Gemüse,
- Fig. 2: eine um 90° gedrehte Seitenansicht einer Vorrichtung nach Fig. 1,
- Fig. 3: eine Draufsicht einer Vorrichtung gemäß Fig. 1,
- Fig. 4: eine Unteransicht eines Deckels der Vorrichtung gemäß Fig. 1,
- Fig. 5: eine Schnittdarstellung eines Deckels gemäß Fig. 4,
- Fig. 6: eine Seitenansicht eines Deckels gemäß Fig. 4. und
- Fig. 7: eine Darstellung der Vorrichtung gemäß Fig. 1 zuzüglich Deckel gemäß Fig. 4 sowie Schneidgut.

Die Erfindung betrifft eine Vorrichtung zum spiralförmigen Schneiden von Obst und hartem Gemüse, welche insgesamt mit der Bezugsziffer 10 bezeichnet ist.

Eine derartige Vorrichtung 10 - wie in der Fig. 1 bis 3 dargestellt - ist als einstückig stoffschlüssiges Kunststoffspritzgussteil ausgebildet, welches zwei Trichter 11 A und 11 B aufweist, die im Bereich des Durchgangsloches 12 jeweils miteinander verbunden sind. In Mantelflächen 13 der Trichter 11 sind jeweils quer zur Drehrichtung x des zu schneidenden Lebensmittels G angeordnete Schneidspalte 14 vorhanden, welche jeweils mit einem Schneidmesser 15 und Schneiddornen 16 versehen sind. Die Schneidspalte 14 weisen in den jeweiligen Trichtern 11 A und 11 B eine unterschiedliche Dicke auf.

Öffnungsbereiche 17 der Trichter 11 sind über laschenartig, leicht gebogene gegenüberliegende Griffflächen 18 miteinander verbunden. Dadurch liegt die Vorrichtung 10 einerseits während der Benutzung großflächig am Handballen und den Fingern einer Hand an. Andererseits wird dadurch die Stabilität der Vorrichtung 10 vergrößert.

In den Fig. 4 bis 6 ist darüber hinaus ein zusätzlicher Deckel 19 der Vorrichtung 10 dargestellt. Er weist an seiner stirnseitigen Umfangsfläche 20 Profilierungen 21 auf, die das Abrutschen der Betätigungshand verhindern sollen. Darüber hinaus ist die Innenfläche 22 mit Vorsprüngen 23 versehen, die zum Eindringen in das zu schneidende Gut G, wie beispielsweise eine Gurke, vorgesehen sind.

Beim Einsatz der Vorrichtung zum spiralförmigen Schneiden eines Lebensmittels wird zunächst die Vorrichtung 10 - wie in der Fig. 7 dargestellt - in Abhängigkeit der Dicke der zu erzielenden Schneidprodukte in die gewünschte Position gebracht. Dann wird der Deckel 19 auf ein entsprechend zugeschnittenes Schneidgut G so aufgesetzt, dass eine drehfeste Verbindung zwischen Deckel 19 und Schneidgut G vorhanden ist. Während man mit der einen Hand auf einer Unterlage die Vorrichtung 10 festhält, kann dann mit Hilfe der anderen Hand durch eine drehende Bewegung des Deckels 19 der Mantelbereich des zu schneidenden Gutes G in spiralförmige bzw. streifenförmige Schneidprodukte zerlegt werden, wobei zugleich die als Zentrierstift dienende Seele G' durch das Durchgangsloch 12 hindurch in den unteren Trichter 11 B eindringt.

## Patentansprüche

1. Vorrichtung zum spiralförmigen Schneiden von Obst und hartem Gemüse, wie Äpfel, Rettich, Möhren, Rüben, Gurken, mit mindestens einem als Kegel, Trichter, Konus od. dgl. ausgebildeten Grundkörper, in dessen Mantelfläche wenigstens eine aus Schneidspalt und Messer gebildete Schneideinrichtung angeordnet ist, **dadurch gekennzeichnet, dass** die Vorrichtung (10) aus zwei bodenseitig im Bereich eines Durchgangsloches (12) miteinander verbundenen, als Kegel, Trichter, Konus od. dgl. (11) ausgebildeten Grundkörpern besteht, welche jeweils mindestens eine Schneideinrichtung (14, 15) aufweisen und dass die Schneidspalte (14) der Vorrichtung (10) unterschiedlich breit sind.

2. Vorrichtung nach Anspruch 1, **dadurch gekennzeichnet, dass** mindestens einer als Kegel, Trichter, Konus od. dgl. (11) ausgebildeter Grundkörper zwei gegensinnig angeordnete Schneideinrichtungen (14, 15) in der Mantelfläche (13) aufweist, die mit einem unterschiedlich breiten Schneidspalt (14) versehen sind.

3. Vorrichtung nach einem der vorangehenden Ansprüche, **dadurch gekennzeichnet, dass** mindestens ein als Kegel, Trichter, Konus od. dgl. (11) ausgebildeter Grundkörper zugleich als Standfuß für die Vorrichtung (10) ausgebildet ist.

4. Vorrichtung nach einem der vorangehenden Ansprüche, **dadurch gekennzeichnet, dass** der aus zwei Kegeln, Trichtern, Konen od. dgl. gebildete Grundkörper als einstückiges Kunststoffspritzgußteil ausgebildet ist.

5. Vorrichtung nach einem der vorangehenden Ansprüche, **dadurch gekennzeichnet, dass** der aus zwei Kegeln, Trichtern, Konen od. dgl. (11) gebildete Grundkörper zwei gegenüberliegende, laschenartige Griffflächen (18) aufweist, die jeweils die Öffnungsbereiche (17) der Kegel, Trichter, Konen od. dgl. (11) miteinander verbinden.

6. Vorrichtung nach einem der vorangehenden Ansprüche, **dadurch gekennzeichnet, dass** die Vorrichtung (10) zusätzlich einen, als Griffelement dienenden, abnehmbaren Deckel (19) aufweist, der an der Innenfläche (22) mit in das zu schneidende Produkt (G) eindringenden Vorsprüngen (23) versehen ist, wodurch eine kraftschlüssige Verbindung zwischen zu schneidendem Produkt (G) und Griffelement entsteht.

7. Vorrichtung nach einem der vorangehenden Ansprüche, **dadurch gekennzeichnet, dass** die Schneideinrichtung zusätzlich Schneiddornen (16) aufweist, mit denen das spiralförmige Schneidgut in gewünschte Schnittbreiten zerteilbar ist.

## Claims

1. Device for the spiral-shaped cutting of fruit and hard vegetables, such as apples, radishes, carrots, beets and cucumbers, said device having at least one base member which is constructed as a tapered sleeve, funnel, cone or the like and in the superficies of which there is arranged at least one cutting apparatus formed from a cutting slot and a blade,
**characterised in that** the device (10) consists of two base members which are connected to one another at the bottom in the region of a through-hole (12) and are constructed as a tapered sleeve, funnel, cone or the like (11) and which each have at least one cutting apparatus (14, 15), and that the cutting slots (14) of the device (10) are of different widths.

2. Device according to claim 1, **characterised in that** at least one base member constructed as a tapered sleeve, funnel, cone or the like (11) has two cutting apparatuses (14, 15) in the superficies (13) which are arranged in opposite directions and which are provided with a cutting slot (14) of different width.

3. Device according to one of the preceding claims, **characterised in that** at least one base member constructed as a tapered sleeve, funnel, cone or the like (11) is, at the same time, constructed as a standing base for the device (10).

4. Device according to one of the preceding claims, **characterised in that** the base member which is formed from two tapered sleeves, funnels, cones or the like is constructed as a one-piece plastic injection-moulded part.

5. Device according to one of the preceding claims, **characterised in that** the base member which is formed from two tapered sleeves, funnels, cones or the like (11) has two opposed, strap-like gripping faces (18) which connect the aperture regions (17) of the tapered sleeves, funnels, cones or the like (11) to one another in each case.

6. Device according to one of the preceding claims, **characterised in that** the device (10) additionally has a removable lid (19) which serves as a gripping element and which is provided, on the inner face (22), with projections (23) which penetrate into the product (G) to be cut, as a result of which a force-locking connection is produced between the product (G) to be cut and the gripping element.

7. Device according to one of the preceding claims, **characterised in that** the cutting apparatus additionally has cutting spikes (16) by means of which the spiral-shaped cut material can be divided up into desired cut widths.

## Revendications

1. Dispositif de coupe en forme de spirale de fruits et de légumes durs, tels que des pommes, raifort, carottes, betteraves, concombres, avec au moins un corps de base réalisé sous forme de quille, entonnoir, cône ou analogue, dans la surface d'enveloppe duquel est disposé au moins un dispositif de découpage formé d'un interstice de coupe et d'une lame, **caractérisé en ce que** le dispositif (10) est composé de deux corps de base, reliés ensemble côté fond dans la zone d'un trou de passage (12), réalisés sous forme de quille, entonnoir, cône ou analogue (11), présentant chacun au moins un dispositif de découpage (14, 15) et **en ce que** les interstices de découpage (14) du dispositif (10) sont de largeur différente.

2. Dispositif selon la revendication 1, **caractérisé en ce qu'**au moins un corps de base, réalisé sous forme de quille, entonnoir, cône ou analogue (11), présente deux dispositifs de découpage (14, 15), disposés en sens inverse, dans la surface d'enveloppe (13), munis d'un interstice de découpage (14) de largeur différente.

3. Dispositif selon l'une des revendications précédentes, **caractérisé en ce qu'**au moins un corps de base, réalisé sous forme de quille, entonnoir, cône ou analogue (11) est réalisé en même temps comme pied de pose pour le dispositif (10).

4. Dispositif selon l'une des revendications précédentes, **caractérisé en ce que** le corps de base, formé de deux quilles, entonnoirs, cônes ou analogues, est réalisé sous forme de pièce monolithique en matière synthétique moulée par injection.

5. Dispositif selon l'une des revendications précédentes, **caractérisé en ce que** le corps de base, formé de deux quilles, entonnoirs, cônes ou analogues (11), présente deux faces de saisie (18) opposées, en forme de patte, reliant chacune les zones d'ouverture (17) des quilles, entonnoirs, cônes ou analogues (11).

6. Dispositif selon l'une des revendications précédentes, **caractérisé en ce que** le dispositif (10) présente en plus un couvercle (19) amovible, servant d'élément formant poignée, muni, sur la surface intérieure (22), de saillies (23) pénétrant dans le produit (G) à découper, faisant qu'est établie une liaison par interaction de forces entre le produit (G) à découper et l'élément formant poignée.

7. Dispositif selon l'une des revendications précédentes, **caractérisé en ce que** le dispositif de découpage présente en plus des ardillons de découpage (16), à l'aide desquels le produit à découper, en forme de spirale, est décomposable en des largeurs de coupe souhaitées.
